# FASCICULE DE BREVET EUROPEEN

(11) **EP 0 060 215 B1**
(45) Date de publication et mention de la délivrance du brevet: **24.04.1985**
(21) Numéro de dépôt: 82810013.1
(22) Date de dépôt: 15.01.1982
(51) Int. Cl.: G04C 21/16, G04C 21/34

(54) **Pièce d'horlogerie à mécanisme de déclenchement modulaire**
Eine Moduleinheit zur Auslösung aufweisende Uhr
Timepiece including a modular release mechanism

(30) Priorité: 26.02.1981 CH 1319/81
(43) Date de publication de la demande: 15.09.1982
(73) Titulaire: EBAUCHES ELECTRONIQUES S.A., CH-2074 Marin (CH)
(72) Inventeur: Cleusix, Willy, CH-2525 Le Landeron (CH)
(74) Mandataire: Barbeaux, Bernard

## Description

La présente invention a pour objet une pièce d'horlogerie comprenant un bâti, un mouvement monté sur le bâti pour entraîner des organes mobiles d'affichage de l'heure en rotation autour d'un premier axe, et un mécanisme de déclenchement porté par ledit bâti et relié fonctionnellement audit mouvement pour mettre en contact un premier et deuxième élément de contact à une heure de déclenchement réglable à l'avance ; ledit mécanisme de déclenchement comportant : un premier support entraîné en rotation par ledit mouvement autour d'un deuxième axe distinct dudit premier axe ledit premier élément de contact étant disposé sur ledit premier support en dehors dudit deuxième axe ; et un deuxième support réglable en rotation autour dudit deuxième axe et comportant des moyens pour monter rotativement ledit premier support sur ledit deuxième support, ledit deuxième élément de contact étant disposé sur ledit deuxième support sensiblement à la même distance dudit axe que ledit premier élément de contact, selon le préambule de la revendication 1.

Le brevet US-A 1,974,409 décrit une telle pièce d'horlogerie. Dans celle-ci, le mécanisme de déclenchement comporte une tige traversant un trou ménagé dans le boîtier de la pièce d'horlogerie. Cette tige comprend un premier épaulement ayant un diamètre supérieur au diamètre de ce trou et s'appuyant sur le boîtier. Une roue entraînée par le mouvement de la pièce d'horlogerie et portant le premier élément de contact est montée libre sur cet épaulement.

Un disque portant le deuxième élément de contact est fixé à un deuxième épaulement de la tige, épaulement qui a un diamètre encore supérieur à celui du premier épaulement. Une rondelle est disposée entre la roue portant le premier élément de contact et le boîtier de la pièce d'horlogerie pour empêcher tout contact direct entre cette roue et ce boîtier.

De l'autre côté de la paroi du boîtier, un manchon ayant un diamètre supérieur à celui du trou ménagé dans le boîtier est glissé sur la tige et fixé à celle-ci par une vis radiale.

Les diverses parties du mécanisme de déclenchement ne peuvent donc pas être assemblées les une aux autres avant que ce mécanisme ne soit monté dans le pièce d'horlogerie, ce qui empêche de contrôler le bon fonctionnement de ce mécanisme avant ce montage.

En outre, le positionnement du mécanisme de déclenchement sur le boîtier de la pièce d'horlogerie n'est assuré que par des pièces ayant des diamètres relativement faibles, plus faibles en tout cas que le diamètre du cercle parcouru par les éléments de contact pendant le fonctionnement de la pièce d'horlogerie et/ou le réglage de l'heure de déclenchement. Il peut en résulter des déplacements non souhaités des différents composants du mécanisme de déclenchement par rapport à la pièce d'horlogerie elle-même ou les uns par rapport aux autres, déplacements qui peuvent perturber le fonctionnement de ce mécanisme et/ou de la pièce d'horlogerie.

Le but de la présente invention est de proposer une pièce d'horlogerie comprenant un mécanisme de déclenchement qui est assemblé sous la forme d'un élément modulaire inséparable avant son montage est qui possède des moyens pour le positionner des manière très fiable dans la pièce d'horlogerie.

Ce but est atteint par les moyens revendiqués dans la revendication 1.

Les dessins annexés représentent à titre d'exemple, deux formes d'exécution de l'objet de l'invention.
La figure 1 est une coupe axiale d'une partie d'une montre-réveil électronique selon un premier mode de réalisation et dans laquelle seuls les éléments nécessaires à la compréhension de l'invention ont été représentés.
La figure 2 est une vue partielle en plan, à échelle agrandie, à partir du plan II-II de la figure 1.
La figure 3 est une vue en coupe verticale suivant la ligne III-III de la figure 2, et
La figure 4 est une vue analogue à la figure 1, montrant un second mode de réalisation de l'invention.

La montre représentée sur les figures 1 à 3 est du type électro-mécanique, les indicateurs du temps étant constitués par des aiguilles ordinaires d'heures 1 et de minutes 2 mobiles devant un cadran non représenté. Les aiguilles 1 et 2 sont portées, la première, par le canon 3a de la roue à canon des heures, désignée par 3 et, la seconde par la chaussée, désignée par 4. Le mécanisme moteur, électrique n'a pas été représenté, étant connu en soi. Il pourra être constitué par un moteur pas à pas piloté par un résonateur à quartz par l'intermédiaire d'une chaîne de division adéquate. L'énergie sera fournie par une pile électrique.

La roue à canon des heures 3 est en prise avec une roue de réveil 5, en acier, interposée, avec jeu axial, entre une roue dentée 6, en matière électriquement isolante, montée rotativement dans la platine du mouvement, désignée par 7, et une roue métallique 8, coaxiale à ladite roue isolante 6. Selon l'exemple représenté sur la figure 1, le rapport d'engrenage entre la roue à canon des heures 3 et la roue de réveil 5 est de 1 : 1 ; cependant, ce rapport peut, avantageusement, être de 1 : 2, afin que la roue de réveil fasse un tour par vingt-quatre heures, dans le cas d'une montre douze heures dont la roue des heures fait deux tours par jour.

La roue 5 est mise à la masse notamment par l'intermédiaire de la roue 3 avec laquelle elle demeure en contact.

La roue isolante 6 porte un élément de contact électriquement conducteur 9, en forme de barreau, dont l'axe est parallèle à celui de ladite roue 6, et dont la distance au centre correspond à la distance au centre d'un bossage 5a, dirigé vers la roue isolante 6, que présente la roue 5. Cette dernière est engagée librement sur un canon 8a que présente la roue 8, canon traversé par un tourillon 6a de la roue 6. Cette dernière présente en outre un ergot 6b engagé dans une encoche du canon 8a de manière que les roues 6 et 8 soient solidaires angulairement. Elles sont maintenues assemblées par un rivetage 6c de l'extrémité du tourillon 6a.

La roue 6 porte sur sa face opposée à celle tournée vers la roue 5, une rondelle métallique mince 10, en forme de couronne qui est fixée à ladite roue 6 au moyen de deux tétons 6d diamétralement opposés (fig. 2 et 3).

La rondelle 10 présente un bras radial 10a, dirigé vers l'intérieur et s'écartant obliquement du plan général de ladite rondelle 10. Le bras 10a prend appui élastiquement sur l'extrémité d'une cheville 11, qui est coaxiale à la roue 6, et qui est portée par un substrat de circuit imprimé 12 de la montre. La cheville 11 est en contact électrique avec une des pistes conductrices, désignée par 13, dudit substrat de circuit 12. Le bras élastique 10a de la couronne 10, formant ressort, sollicite l'ensemble formé par la roue 6 et la roue 8 contre un pont 14 du bâti du mouvement de la montre. La roue 8 est garnie d'une couronne 15 de matière plastique antifriction par l'intermédiaire de laquelle elle prend appui sur le pont 14. Ce dernier subit de ce fait une légère déformation élastique ; il constitue donc un ressort sollicitant l'ensemble mécaniquement unitaire formé par les roues 6 et 8 contre la platine 7.

La roue 6 présente du côté portant la rondelle 10 une partie cylindrique 6a engagée sensiblement sans jeu dans une ouverture circulaire de diamètre correspondant 7a ménagée dans la platine 7. La partie cylindrique 6a est suivie d'une partie de plus grand diamètre 6f qui est dentée sur son pourtour et qui sert de butée axiale coopérant avec la platine 7.

Ainsi, la roue 5 et les roues 6 et 8 munies des éléments 6a, 8a et 10 constituent un sous-ensemble ou module 100. Le module 100 comprend un assemblage mécaniquement unitaire formé des éléments 6, 8, 6a et 8a, qui est monté rotatif autour d'un axe 101 dans le bâti 7, 14 de la montre. L'axe 101 coïncide avec celui des roues 5, 6 et 8. La roue 5 est montée rotativement et avec jeu axial sur ledit assemblage unitaire 6, 8, 6a, 8a.

Lors du montage de la montre, le module 100 est d'abord mis en place avec la partie 6e logée dans l'ouverture 7a de la platine 7. Puis le pont 14 est fixé dans la position représentée sur la figure 1, position pour laquelle il sollicite la partie 6f contre la platine 7 et pour laquelle le bras 10a est déformé élastiquement.

La partie dentée 6f de la roue 6 est en prise avec un pignon de commande 16, actionnable manuellement à l'aide d'un mécanisme de commande connu en soi 102, qui permet de modifier manuellement la position angulaire dudit assemblage unitaire 6, 8, 6a, 8a. La roue 8, est, elle, en prise avec une roue à canon supplémentaire 17, qui est engagée sur le canon 3a de la roue à canon 3. La roue 17 qui est coaxiale à la roue 3 comporte un canon 17a sur lequel est montée une aiguille 18 dite de réveil, servant à l'affichage analogique de l'heure de réveil.

La roue isolante 6 comporte, sur sa face tournée vers la roue de réveil 5, une nervure annulaire 6g coaxiale à ladite roue 6, et dont la distance au centre est supérieure à celle de l'élément 9. Un dégagement circulaire 19 est ménagé dans ladite face de la roue 6, et il est convenablement dimensionné de façon que le bossage 5a de la roue 5 n'entre pas en contact avec la roue 6 pour toutes les positions angulaires relatives des roues 5 et 6 pour lesquelles le bossage 5a n'est pas situé en regard de l'élément 9. Ce dégagement se raccorde, par deux plans inclinés non représentés, avec la face plane d'extrémité 9a que présente l'élément 9 du côté dirigé vers la roue 5. Cette face d'extrémité 9a est en retrait par rapport au bord libre de la nervure 6g, afin que la roue 5 n'entre pas en contact avec l'élément 9 lorsque ce dernier n'est pas en face du bossage 5a. Cependant le retrait de la face d'extrémité 9a par rapport au bord libre de la nervure 6g est suffisamment faible pour que le bossage 5a entre en contact avec ladite face 9a lorsque ces deux éléments 5a, 9a sont en face l'un de l'autre.

Dans l'exemple représenté sur les figures 1 à 3, l'élément de contact 9 est un aimant permanent du type barreau.

Selon la figure 4, dans laquelle les éléments identiques ou analogues à ceux de la figure 1 portent les mêmes références, l'élément de contact 9 est un simple élément métallique en cuivre. Dans ce cas, un ressort en forme de rondelle non plane 103 est interposé entre - et prend appui, d'une part, sur la roue 8 et, d'autre part, sur la roue 5.

Le contact entre le bossage 5a et l'élément 9 met ce dernier à la masse, puisque la roue 5 est elle-même à la masse, ce qui, par l'intermédiaire de la couronne 10 et de la cheville 11, met à la masse la piste conductrice 13. Un circuit électrique ainsi fermé commande la mise en marche de la sonnerie du réveil.

Il est à noter que dans les exemples décrits ci- dessus, le module 100 est juxtaposé et non superposé, avec l'ensemble formé par les roues 3 et 7 et leurs canons 3a et 7a. L'axe 101 est espacé de l'axe des roues 3 et 7, qui est l'axe de rotation des aiguilles 1, 2 et 18. Ainsi, la présence du module 100 dans la montre n'entraîne pas une augmentation de l'épaisseur de cette dernière.

## Revendications

1. Pièce d'horlogerie comprenant :
- un bâti (7, 14) ;
- un mouvement monté sur le bâti (7, 14) pour entraîner des organes mobiles (1, 2) d'affichage de l'heure en rotation autour d'un premier axe ; et
- un mécanisme detiécienchement porté par ledit bâti (7, 14) et relié fonctionnellement audit mouvement pour mettre en contact un premier (5a) et un deuxième (9) élément de contact à une heure de déclenchement réglable à l'avance ; ledit mécanisme de déclenchement comportant :
- un premier support (5) entraîné en rotation par ledit mouvement autour d'un deuxième axe (101), distinct dudit premier axe, ledit premier élément de contact (5a) étant disposé sur ledit premier support (5) en dehors dudit deuxième axe (101) ; et
₋ un deuxième support (6, 8) réglable en rotation autour dudit deuxième axe (101) et comportant des moyens (8a) pour monter rotativement ledit premier support (5) sur ledit deuxième support, ledit deuxième élément de contact (9) étant disposé sur ledit deuxième support (6, 8) sensiblement à la même distance dudit axe (101) que ledit premier élément de contact (5a) ;
caractérisée par le fait que ledit bâti (7, 14) comporte une ouverture circulaire (7a) centrée sur ledit deuxième axe (101) et de rayon supérieur à ladite distance, et que ledit deuxième support (6, 8) comporte en outre des moyens (6c) pour retenir axialement ledit premier support (5) de manière à former avec lui un ensemble modulaire inséparable (100) et des moyens de positionnement (6e, 6f) coopérant avec ladite ouverture (7a) pour positionner ledit ensemble modulaire (100) sur ledit bâti (7, 14).

2. Pièce d'horlogerie selon la revendication 1, caractérisée par le fait que ledit deuxième support (6, 8) comporte une première roue (6) comprenant un tourillon (6a), une deuxième roue (8) solidaire de la première roue (6) et comprenant un canon (8a) engagé sur ledit tourillon (6a), et des moyens (6c) pour retenir axialement ladite deuxième roue (8) sur ladite première roue (6), et que ledit premier support (5) est monté en rotation libre sur ledit canon (8a) entre ladite première (6) et ladite deuxième roue (8).

3. Pièce d'horlogerie selon la revendication 1, caractérisée par le fait que lesdits moyens de positionnement de l'ensemble modulaire (100) comprennent une première partie cylindrique (6e) de ladite première roue (6) engagée rotativement et sensiblement sans jeu dans ladite ouverture (7a) pour assurer le positionnement radial dudit ensemble modulaire (100), et une deuxième partie (6f) de ladite première roue (6) s'étendant à une distance dudit deuxième axe (101) supérieure au rayon de ladite ouverture (7a) et coopérant avec ledit bâti (7, 14) pour assurer le positionnement dudit ensemble modulaire (100) dans une première direction axiale, et que ledit bâti (7, 14) comporte des moyens (14) pour assurer le positionnement dudit ensemble modulaire (100) dans la deuxième direction axiale.

4. Pièce d'horlogerie selon la revendication 3, caractérisée par le fait que ladite deuxième roue (8) comporte une couronne de matériau antifriction (15) sur sa face opposée à ladite première roue (6) et que lesdits moyens (14) pour assurer le positionnement de l'ensemble modulaire (100) dans la deuxième direction axiale s'appuient contre ladite couronne de matériau antifriction (15).

5. Pièce d'horlogerie selon la revendication 1, caractérisée par le fait que ledit premier élément de contact (5a) est constitué par un bossage formé dans ledit premier support (5) et que ledit deuxième élément de contact (9) est constitué par un aimant permanent.

6. Pièce d'horlogerie selon la revendication 1, caractérisée par le fait que ledit ensemble modulaire (100) comporte des moyens (103) pour appliquer élastiquement ledit premier élément de contact (5a) contre ledit deuxième élément de contact (9).

## Claims

1. A timepiece comprising :
- a frame (7, 14) ;
- a movement mounted on the frame (7, 14) for rotatably driving movable time-display members about a first axis ; and
- a release mechanism borne by said frame (7, 14) and operatively connected to said movement for causing first (5a) and second (9) contact elements to contact each other at a presettable release time ; said release mechanism including :
- a first support (5) rotatably driven by said movement about a second axis (101), separate from said first axis, said, first contact element (5a) being disposed on said first support (5) away from said second axis (101) ; and
- a second support (6, 8) rotatably adjustable about said second axis (101) and having means (8a) for rotatably mounting said first support (5) on said second support, said second contact element (9) being disposed on said second support (6, 8) substantially at the same distance from said second axis (101) as said first contact element (5a) ;
characterized in that said frame (7, 14) has a circular opening (7a) centered on said second axis (101) with a radius greater than said distance, and in that said second support (6, 8) further has means (6c) for axially so retaining said first support (5) as to form therewith an inseparable modular assembly (100) and positioning means (6e, 6f) cooperating with said opening (7a) for positioning said modular assembly (100) on said frame (7, 14).

2. A timepiece as in claim 1, characterized in that said second support (6, 8) includes a first wheel (6) having a journal (6a), a second wheel (8) solid with the first wheel and having a bush (8a) engaged over said journal (6a), and means (6c) for axially retaining said second wheel (8) on said first wheel (6), and in that said first support (5) is mounted for free rotation on said bush (8a) between said first (6) and second (8) wheels.

3. A timepiece as in claim 1, characterized in that said means (100) for positioning the modular assembly include a first cylindrical portion (6e) of said first wheel (6) rotatably engaged with substantially no play in said opening (7a) to provide radial positioning for said modular assembly (100), and a second portion (6f) of said first wheel (6) extending to a distance away from said second axis (101) greater than the radius of said opening (7a) and cooperating with said frame (7, 14) to position said modular assembly (100) in a first axial direction, and in that said frame (7, 14) has means (14) for positioning said modular assembly (100) in the second axial direction.

4. A timepiece as in claim 3, characterized in that said second wheel (8) includes an apertured disc (15) of antifriction material on its face opposite said first wheel (6) and in that said means (14) for positioning the modular assembly (100) in the second axial direction bear on said apertured disc (15) of antifriction material.

5. A timepiece as in claim 1, characterized in that said first contact element (5a) consists of a boss formed in said first support (5) and in that said second contact element (a) consists of a permanent magnet.

6. A timepiece as in claim 1, characterized in that said modular assembly (100) includes means (103) for elastically applying said first contact element (5a) against said second contact element (a).

## Patentansprüche

1. Uhr, umfassend
- ein Werkgestell (7, 14),
- ein auf dem Werkgestell (7, 14) montiertes Räderwerk zum Antreiben beweglicher Zeitanzeigeorgane (1, 2) zur Drehung um eine erste Achse, und
- einen von dem Werkgestell (7, 14) getrage-_{'} nen und funktionell mit dem genannten Räderwerk verbundenen Auslösemechanismus zum Inkontaktbringen eines ersten (5a) und eines zweiten (9) Kontaktelementes zu einem vorher einstellbaren Auslösezeitpunkt, welcher Auslösemechanismus umfasst:
- einen ersten Support (5), der in Drehung durch das genannte Räderwerk um eine zweite, von der ersten verschiedene Achse (101) angetrieben ist, wobei das genannte erste Kontaktelement (5a) auf den genannten ersten Support (5) ausserhalb der genannten zweiten Achse (101) angeordnet ist, und
- einen zweiten Support (6, 8), der in Drehung um die genannte zweite Achse (101) einstellbar ist und Mittel (8a) umfasst, um den genannten ersten Support (5) auf dem genannten zweiten Support drehbar anzuordnen, wobei das genannte zweite Kontaktelement (9) auf dem genannten zweiten Support (6, 8) im wesentlichen im gleichen Abstand von der genannten Achse (101) wie das genannte erste Kontaktelement (5a) angeordnet ist, dadurch gekennzeichnet, dass das Werkgestell (7, 14) eine runde, auf die genannte zweite Achse (101) zentrierte Oeffnung (7a) aufweist, die einen Radius hat, der grösser ist als der genannte Abstand, und dass der genannte zweite Support (6, 8) ferner Mittel (6c), um den genannten ersten Support (5) derart zu halten, dass er mit ihme eine modulare, untrennbare Baugruppe (100) bildet, und Positioniermittel (6e, 6f) umfasst, die zum Positionieren der genannten modularen Baugruppe (100) auf dem Werkgestell (7, 14) mit der genannten Oeffnung (7a) zusammenwirken.

2. Uhr nach Anspruch 1, dadurch gekennzeichnet, dass der genannte zweite Support (6, 8) ein erstes Zahnrad (6) mit einem Zapfen (6a), ein zweites Zahnrad (8), das mit dem ersten Zahnrad (6) verbunden ist und eine Hohlwelle (8a) beträgt, die auf dem genannten Zapfen (6a) sitzt, und Mittel (6c) umfasst, um den genannten zweiten Zahnrad (8) auf dem genannten ersten Zahnrad (6) axial zu halten, und dass der genannte erste Support (5) auf der genannten Hohlwelle (8a) zwischen dem genannten ersten (6) und dem genannten zweiten Zahnrad (8) frei drehbar angeordnet ist.

3. Uhr nach Anspruch 1, dadurch gekennzeichnet, dass die genannten Positioniermittel der modularen Baugruppe (100) einen ersten zylindrischen Abschnitt (6e) des genannten ersten Zahnrads (6), der drehbar und zur Sicherstellung der Radialpositionierung der genannten modularen Baugruppe (100) im wesentlichen ohne Spiel in die genannte Oeffnung (7a) greift, und einen zweiten Abschnitt (6f) des genannten ersten Zahnrades (6) umfassen, der sich in einem Abstand von der genannten zweiten Achse (101) über den Radius der genannten Oeffnung (7a) hinaus erstreckt und zum Sicherstellen der Positionierung der genannten modularen Baugruppe (100) in einer ersten Axialrichtung mit dem genannten Werkgestell (7, 14) zusammenwirkt, und dass das genannte Werkgestell (7, 14) Mittel zum Sicherstellen der Positionierung der genannten modularen Baugruppe (100) in der zweiten Axialrichtung umfasst.

4. Uhr nach Anspruch 3, dadurch gekennzeichnet, dass das zweite Zahnrad (8) eine Krone aus reibungsarmen Material (15) auf seiner dem genannten Zahnrad (6) abgewandten Seite umfasst, und dass die genannten Mittel (14) zum Sicherstellen der Positionierung der modularen Baugruppe (100) in der zweiten Axialrichtung sich an der genannten Krone aus reibungsarmem Material (15) abstützen.

5. Uhr nach Anspruch 1, dadurch gekennzeichnet, dass das erste Kontaktelement (5a) von einem in dem ersten Support (5) ausgebildeten Vorsprung gebildet ist, und dass das zweite Kontaktelement (9) von einem Permanentmagnet gebildet ist.

6. Uhr nach Anspruch 1, dadurch gekennzeichnet, dass die erste Baugruppe (100) Mittel (103) zum elastischen Andrücken des genannten ersten Kontaktelements (5a) an das genannte zweite Kontaktelement (9) umfasst.
